# EUROPÄISCHE PATENTSCHRIFT

(11) **EP 2 388 379 B1**
(45) Veröffentlichungstag und Bekanntmachung des Hinweises auf die Patenterteilung: **22.06.2016**
(21) Anmeldenummer: 10005266.1
(22) Anmeldetag: 20.05.2010
(51) Int. Cl.: E03D 5/02, E03D 5/092

(54) **Betätigungsvorrichtung für einen Spülkasten**
Actuation device for a cistern
Dispositif d'actionnement pour une chasse d'eau

(43) Veröffentlichungstag der Anmeldung: 23.11.2011
(73) Patentinhaber: Geberit International AG, 8645 Jona (CH)
(72) Erfinder: Müller, Samuel, 8630 Rüti (CH); Oberholzer, Marco, 8733 Eschenbach (CH)
(74) Vertreter: Frischknecht, Harry Ralph

(56) Entgegenhaltungen:
- EP-A2- 1 039 050
- EP-A2- 1 889 978
- DE-T2- 60 108 322

## Beschreibung

### TECHNISCHES GEBIET

Die vorliegende Erfindung betrifft eine Betätigungsvorrichtung für ein Ablaufventil eines Spülkastens gemäss Oberbegriff des Anspruchs 1.

### STAND DER TECHNIK

Aus dem Stand der Technik sind Betätigungsvorrichtungen für Spülkästen von Toiletten oder Urinalen bekannt. Beispielsweise zeigen die DE 31 39 834 und EP 1 039 050 sowie die DE 601 08 122 derartige Betätigungsvorrichtungen. Die Betätigungsvorrichtung nach der DE 31 39 834 wurde vom Benutzer bezüglich der Bedienung als sehr gut eingestuft, insbesondere weil über die Ausbildung der Betätigungsvorrichtung der Auslauf der Spülwassermenge aus dem Spülkasten beliebig dosiert werden kann.

Aus der DE 601 08 322 T2 ist eine Betätigungsvorrichtung gemäß dem Oberbegriff von Anspruch 1 bekannt, bei der über eine Betätigungsplatte Kraft auf einen Hebel übertragen wird, der wiederum diese Kraft auf eine Drückerstange des Ablaufventils überträgt.

Es hat sich aber herausgestellt, dass viele der Benutzer es als nachteilig empfinden, dass die Betätigungstasten über einen verhältnismässig grossen Weg nach innen gedrückt werden müssen, um einen Spülvorgang auszulösen. Viele der Benutzer möchten aber den Spülvorgang über eine möglichst geringe Betätigung der Betätigungstaste auslösen können. Das heisst, dass der Benutzer die Taste nur kurz über eine vergleichsweise kleine Betätigungsstrecke betätigen möchte.

Aus dem ästhetischen Gesichtspunkt ist es zudem wünschenswert, dass die Betätigungsvorrichtung mit ihrer vorderen Oberfläche bündig mit der Wand, in welcher diese eingebaut wird, zu liegen kommt. Aufgrund der festen Anordnung des Spülkastens bedingt dies, dass die Betätigungsvorrichtung mit geringer Tiefe ausgebildet wird, so dass eine bündige Anordnung zur Wandoberfläche ermöglicht wird.

### DARSTELLUNG DER ERFINDUNG

Ausgehend vom Stand der Technik liegt der Erfindung eine Aufgabe zugrunde, eine Betätigungsvorrichtung für einen Spülkasten anzugeben, die ergonomischer bedient werden kann.

Eine solche Aufgabe wird durch den Anspruch 1 gelöst. Demgemäss umfasst eine Betätigungsvorrichtung für ein Ablaufventil eines Spülkastens eine Betätigungsplatte, in welcher mindestens ein Betätigungselement für eine Spülauslösung gelagert ist. Das mindestens eine Betätigungselement ist bei der Spülauslösung über eine Betätigungsstrecke von einer Ausgangsstellung in eine Endstellung bewegbar. Weiter umfasst die Betätigungsvorrichtung einen Hebel zur Übertragung der Bewegung des Betätigungselementes auf eine Drückerstange des Ablaufventils, wobei der Hebel derart ausgebildet ist, dass bei einer Betätigung des Betätigungselementes der Hebel einen Betätigungsweg zurücklegt, welcher grösser ist als die Betätigungsstrecke des mindestens einen Betätigungselementes.

Der Hebel steht mit einem Lagerungsabschnitt mit der Betätigungsplatte schwenkbar in Verbindung und wirkt mit einem dem Lagerungsabschnitt gegenüberliegend angeordneten Betätigungsabschnitt auf die Drückerstange. Somit kann eine besonders kompakte Struktur geschaffen werden.

Erfindungsgemäß weist der Betätigungsabschnitt einen ersten Abschnitt und ein sich daran anschliessenden zweiten Abschnitt auf, wobei der erste Abschnitt mit einem Winkel winklig zum zweiten Abschnitt steht, so dass über die erste Teilstrecke der Betätigungsbewegung das Betätigungselement mit dem ersten Abschnitt in Kontakt steht, und dass über die zweite Teilstrecke der Betätigungsbewegung das Betätigungselement mit dem zweiten Abschnitt in Kontakt steht. Durch die winklige Ausbildung kann eine einfache Struktur zur Erzielung der gewünschten Kraftübertragung bzw. Wegübertragung geschaffen werden.

Eine derartige Wegübertragung ist vorteilhaft, denn dadurch kann der Benutzer die Spülung besonders ergonomisch auslösen.

Bevorzugt ist der Hebel derart ausgebildet, dass bei einer Betätigung des Betätigungselementes über den Hebel über eine erste Teilstrecke der Betätigungsstrecke eine grössere Kraft übertragbar ist, als über eine zweite Teilstrecke. Dadurch kann die Betätigungsstrecke weiter verkleinert werden, was für die ergonomische Bedienung ebenfalls vorteilhaft ist.

Vorzugsweise ist der Hebel derart ausgebildet, dass ein Kraftverlauf übertragbar ist, der im wesentlichen die Kennlinie eines Ablaufventils eines Spülkastens entspricht. Eine derartige Ausbildung ist vorteilhaft für die Betätigung des Ablaufventils.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Betätigungsvorrichtung für das Ablaufventil eines Unterputz-Spülkastens mit geöffneten Betätigungstasten;
- Fig. 2: eine Schnittansicht der Betätigungsvorrichtung gemäss der Linie II-II der Figur 1, wobei sich die Betätigungstasten in der Ausgangsstellung befinden;
- Fig. 3: eine Schnittansicht nach der Figur 2, wobei sie die Betätigungstasten in der Endstellung befinden; und
- Fig. 4: eine Kennlinie des Kraftverlaufes bzw. des Weges zur Betätigung eines Ablaufventils.

### BESCHREIBUNG BEVORZUGTER AUSFÜHRUNGSFORMEN

Die Figur 1 zeigt eine perspektivische Darstellung einer Betätigungsvorrichtung für das Ablaufventil eines Unterputz-Spülkastens. Die Betätigungsvorrichtung umfasst mindestens ein Betätigungselement, hier eine kleine Betätigungstaste 1 und eine grosse Betätigungstaste 2, und eine Betätigungsplatte 3, in welcher die Betätigungstasten 1, 2 gelagert sind. Die Betätigungstasten 1, 2 sind schwenkbar mit der Betätigungsplatte 3 verbunden, wobei sich die Betätigungstasten 1, 2 über eine Schwenkachse 9 verschwenken lassen. Mit den Betätigungstasten 1, 2 kann das Ablaufventil des Spülkastens 4 betätigt werden, so dass eine Toilette oder ein Urinal gespült werden kann. Der Spülkasten umfasst eine Revisionsöffnung, die durch die Betätigungsplatte hindurch zugänglich ist und durch eine Abdeckplatte 8 abgedeckt ist. Im Spülkasten 4 ist das Ablaufventil angeordnet, durch welches das Spülwasser in die Toilette oder das Urinal geleitet wird.

Die Betätigungsvorrichtung wird dabei in eine Öffnung in einer Wand vor dem Spülkasten 4 angeordnet. Vorzugsweise wird die Betätigungsvorrichtung über mit der Betätigungsplatte 3 in Verbindung stehende Befestigungsmittel, hier in der Gestalt von Schrauben 5, mit Teilen des Spülkastens 4 verbunden. Die Betätigungsvorrichtung ist dabei so dimensioniert, dass die vordere Oberfläche 18 der Betätigungstasten 1, 2 und die Oberfläche 19 der Betätigungsplatte 3 untereinander im wesentlichen bündig sind, wenn sich die Betätigungstasten 1, 2 in der Ausgangsstellung befinden. Aufgrund der unten beschriebenen Anordnung eines Hebels 6 kann die Dicke, welche die Ausmasse der Betätigungsvorrichtung senkrecht zu der Oberfläche der Betätigungstasten 1, 2 definiert, derart gewählt werden, dass die Dicke vergleichsweise klein wird, so dass die Betätigungsvorrichtung bündig mit der Wand montierbar ist. Das heisst, dass die Oberflächen 18 und 19 mit der Wand bündig sind. Somit kann eine besonders ansprechende Einbauweise bereitgestellt werden.

In der Figur 1 befinden sich die beiden Betätigungstasten 1, 2 in einer Revisionsstellung, in welche diese über die Schwenkbewegung V von der Betätigungsplatte 3 nach vorne gebracht werden. In der Revisionsstellung sind die Betätigungstasten 1, 2 hochgeklappt, so dass von vorne Zugang zur Abdeckplatte 8 bzw. zum Spülkasten 4 geschaffen werden kann. Ein derartiger Zugang ist für die Montage der Betätigungsvorrichtung, wobei insbesondere Zugang zu Befestigungsmitteln 5 geschaffen werden soll, oder für die Revision bzw. Reinigung der Elemente, die hinter den Betätigungstasten 1, 2 liegen, vorteilhaft.

Die Betätigungsvorrichtung umfasst pro Betätigungstaste 1, 2 je einen Hebel 6, welcher so ausgebildet ist, dass die Bewegung der Betätigungstaste 1, 2 auf eine Drückerstange 7, über die das Ablaufventil des Spülkastens betätigt wird, übertragen wird. Der Hebel 6 steht ebenfalls mit der Betätigungsplatte 3 schwenkbar um eine Schwenkachse 10 in Verbindung. Der Hebel 6 hat im wesentlichen die Funktion der Übersetzung der Betätigungsstrecke S der Betätigungstaste 1, 2 und der Übertragung der Kraft von der Betätigungstaste 1, 2 auf die Drückerstange 7 zur Auslösung des Spülvorganges.

Ferner kann die Betätigungsvorrichtung mindestens ein Rückstellelement 21 zur Rückstellung der Betätigungstasten 1, 2 umfassen. In der vorliegenden Ausführungsform sind pro Betätigungstaste 1, 2 je zwei Federelemente 21 angeordnet, welche auf die Rückseite der Betätigungstasten 1, 2 wirken und diese nach dem Spülvorgang wieder in ihre Ausgangsstellung bringen.

In den Figuren 2 und 3 wird die Betätigungsvorrichtung in einer Schnittdarstellung gezeigt. In diesen beiden Figuren kann gut erkannt werden, dass die Betätigungstasten 1, 2 um eine Schwenkachse 9 verschwenkbar sind. In der Figur 2 befindet sich die Betätigungstaste 1, 2 in der Ausgangsstellung, also bevor der Spülvorgang eingeleitet wird, während sich die Betätigungstaste 1, 2 in der Figur 3 in der Endstellung befindet, also wenn das Ablaufventil vollständig geöffnet ist

Es sind verschiedene Ausgestaltungen der Verbindung zwischen Betätigungstaste 1, 2 und Betätigungsplatte 3 denkbar. Wichtig ist, dass die Betätigungstaste 1, 2 nach vorne in Richtung V in die Revisionsstellung und nach hinten in Richtung H für den Spülvorgang bewegt werden kann.

Über den Hebel 6 wird die Bewegung der Betätigungstaste 1, 2 auf eine Drückerstange 7 übertragen. Die Drückerstange 7 überträgt dann die Bewegung entweder direkt oder indirekt auf den Ventilstössel des Ablaufventils. Die Drückerstange 7 ist hier in einer Öffnung 20 in der Betätigungsplatte 3 gelagert und kann in Richtung des Pfeils A entlang der Auslösebewegung bewegt werden.

In der Figur 2 ist die Ausgangsstellung gezeigt. Wenn der Benutzer die Spülung auslösen will, so betätigt er die Betätigungstaste 1, 2, in dem er diese gegen die Betätigungsplatte 3 drückt. Die Betätigungstaste 1, 2 wird dann entlang der Schwenkbewegung H über eine Betätigungsstrecke S von der Ausgangsstellung, wie in Figur 2 gezeigt, in die Endstellung, wie in Figur 3 gezeigt, bewegt. Aufgrund der Betätigung der Betätigungstaste 1, 2 wird dann der Hebel 6 gegen die Drückerstange 7 gedrückt. Der Hebel 6 ist dabei so ausgebildet, dass über eine erste Teilstrecke S1 der Betätigungstrecke S eine grössere Kraft auf die Drückerstange 7 übertragbar ist, als über eine zweite Teilstrecke S2. Die Kräfteverhältnisse werden untenstehend anhand der Figur 4 im Detail erläutert. Die Betätigungsstrecke S definiert sich als der maximale Weg der Betätigungstaste 1, 2 von der Ausgangsstellung in die Endstellung. Die Summe der ersten Teilstrecke S1 und der zweiten Teilstrecke S2 entspricht der Betätigungsstrecke S.

Der Hebel 6 hat zudem die Funktion der Übersetzung der Betätigungsstrecke S. Der Hebel 6 wird über einen Betätigungsweg W betätigt, welcher grösser ist als die Betätigungsstrecke S. Der Hebel 6 legt dabei bei einer Bewegung von der Ausgangsstellung in die Endstellung einen grösseren Weg W zurück, als die Betätigungstasten 1, 2.

Für die Kraftübersetzung und auch die Wegübersetzung ist der Hebel 6 hier als abgekröpfter Hebel 6 ausgebildet und umfasst im wesentlichen einen Lagerungsabschnitt 11 und einen sich dem Lagerungsabschnitt 11 anschliessenden Betätigungsabschnitt 12. Über den Lagerungsabschnitt 11 ist der Hebel 6 mit der Betätigungsplatte schwenkbar verbunden, während der Betätigungsabschnitt 12, der auch als freies Ende bezeichnet werden kann, zwischen Betätigungsplatte 1, 2 und Drückerstange 7 zu liegen kommt. Der Betätigungsabschnitt 12 dient im wesentlichen der Kraftübertragung von der Betätigungstaste 1, 2 auf die Drückerstange 7.

Der Betätigungsabschnitt 12 umfasst im wesentlichen einen ersten Abschnitt 13 und einen sich daran anschliessenden zweiten Abschnitt 14. Dem zweiten Abschnitt 14 schliesst sich dann der Lagerungsabschnitt 11 an. Der erste Abschnitt 13 und der zweite Abschnitt 14 stehen in einem Winkel α winklig zueinander. Der Winkel α ist vorzugsweise zwischen 145° und 175°, besonders bevorzugt im Bereich von 150° bis 170°.

Im Bereich des zweiten Abschnittes 14 umfasst der Hebel weiterhin eine Erhebung 15, welche zur Betätigungstaste 1, 2 gerichtet ist Vorzugsweise umfasst die Erhebung 15 eine konvexe Kontaktoberfläche 16, so dass die Bewegung von der Betätigungstaste 1, 2 gut übertragen werden kann.

Über die erste Teilstrecke S1 wirkt die Betätigungskraft F direkt über den ersten Abschnitt 13, welcher auch die Kraft bzw. die Bewegung auf die Drückerstange 7 überträgt. Sobald die Betätigungstaste mit der Erhebung 15 in Berührung kommt, wirkt die Betätigungskraft fortan auf den zweiten Abschnitt 14 ein, wobei die Kraft nach wie vor über den ersten Abschnitt 13 auf die Drückerstange 7 übertragen wird. Dabei kommt es zu einer Untersetzung der Kraft. Mit anderen Worten kann auch gesagt werden, dass über die erste Teilstrecke S1 der Betätigungsstrecke S die Bewegung der Betätigungstaste 1, 2 auf den ersten Abschnitt 13 einwirkt, und dass über die zweite Teilstrecke S2 der Betätigungsstrecke die Bewegung der Betätigungstaste 1, 2 auf den zweiten Abschnitt 14 einwirkt. Folglich definiert sich die erste Teilstrecke S1 als die Strecke, über welche die Kraft über den ersten Abschnitt 13 übertragen wird und die zweite Teilstrecke S2 als die Strecke, über welche die Kraft über den zweiten Abschnitt 14 übertragen wird.

Bei der direkten Übertragung über den ersten Abschnitt 13 wird die Betätigungskraft F noch nicht durch den Hebel 6 übersetzt. Folglich wird die Kraft 1:1 weitergegeben. Gleiches gilt für den Betätigungsweg des Hebels 6. Sobald die Betätigungsplatte 1, 2 mit dem zweiten Abschnitt 14 in Berührung kommt, wird die Kraft aufgrund der Hebelverhältnisse verkleinert Die wirksamen Hebelarme sind dabei mit L1 und L2 bezeichnet. Bei einer konstanten Betätigungskraft F verkleinert sich also die auf die Drückerstange 7 wirkende Kraft. Aufgrund der Ausbildung des Hebels 6 wird der Betätigungsweg der Drückerstange 7 bei einer Übersetzung via den zweiten Abschnitt 14 bezüglich der Betätigungsstrecke S der Betätigungsplatte 1, 2 vergrössert.

Andere Ausbildungen des Hebels 6 sind ebenfalls denkbar. Der Hebel 6 soll aber so ausgebildet ist, dass zu Beginn des Spülvorganges eine grössere Kraft auf die Drückerstange 7 übertragen werden kann, und dass die Betätigungsstrecke S der Betätigungsplatte 1, 2 übersetzt wird.

Die Drückerstange 7 umfasst in der vorliegenden Ausführungsform eine konvexe Kontaktoberfläche 17, über welche die Drückerstange 7 mit dem Hebel in Verbindung steht. Beispielsweise ist es denkbar, die Drückerstange 7 aus einem Kunststoff zu fertigen, wobei diese einen gummielastischen Einsatz umfasst.

Die Figur 4 zeigt schematisch eine typische Kennlinie des Kraftverlaufes zur Betätigung eines Ablaufventils. Die ausgezogene Linie D zeigt die Kennlinie zur Betätigung des Ablaufventils, während die gestrichelte Linie E die vom Benutzer auf die Betätigungstaste 1, 2 aufgebrachte Kraft darstellt. Auf der X-Achse ist der Weg W für die Drückerstange 7 bzw. den Betätigungsabschnitt 12 des Hebels 6 und die Betätigungsstrecken S für die Bewegung der Betätigungstasten 1, 2 abgebildet. Auf der Y-Achse sind die entsprechenden Kräfte F abgebildet. Die abgebildeten Verläufe beziehen sich jeweils auf die Bewegung der einzelnen Elemente auf der Höhe der Mittelachse der Drückerstange 7.

Typischerweise ist das Ablaufventil am tiefsten Punkt des Spülkastens angeordnet, wobei durch das Wasser im Spülkasten ein Wasserdruck auf das Ventil wirkt. Bei der Betätigung des Ablaufventils ist in einem ersten Schritt eine grosse Kraft F1 erforderlich ist, um den Wasserdruck und allfällige andere Kräfte, wie Ventilfederkräfte zu überwinden, so dass das Ventil von seiner geschlossenen Stellung in die offene Stellung bewegt werden kann. Sobald sich der Ventilstössel vom Ventilsitz gelöst hat, kann die Kraft absinken, da einerseits der Wasserdruck aufgrund des ausströmenden Wassers kleiner wird und andererseits durch Strömungseffekte des Wassers im Bereich des Ventilsitzes eine Kraft gegen die Schliessrichtung bereitgestellt wird. Dies ist mit der Kraft F2 dargestellt, welche kleiner ist, als die Kraft F1.

Üblicherweise betätigt der Benutzer die Betätigungstasten über die gesamte Betätigungsstrecke mit einer im wesentlichen konstanten Betätigungskraft F.

Über die erste Teilstrecke W1, S1 der Bewegung wird somit eine Kraft F1 von der Betätigungsplatte 1, 2 auf die Drückerstange 7 übertragen. Die Kraft F1 entspricht im wesentlichen der Kraft F, welche vom Benutzer aufgebracht wurde.

Wenn nun die Betätigungsbewegung soweit fortgeschritten ist, dass die Betätigungstaste 1, 2 mit dem zweiten Abschnitt 14 des Hebels 6 in Verbindung kommt, das heisst, wenn die zweite Teilstrecke S2, W2 beginnt, sinkt bei konstanter Betätigungskraft F die Kraft F2, die auf die Drückerstange 7 wirkt, wegen des Hebels 6 ab. Aufgrund der Übersetzung des Weges legt der Hebel 6 über die zweite Teilstrecke einen grösseren Weg zurück als die Betätigungstaste 1, 2. In der Figur 4 kann dies anhand der unterschiedlichen Position der Endpunkte der jeweiligen Bewegungskennlinie erkannt werden, also durch die Position von S2 und W2.

**BEZUGSZEICHENLISTE**

| | | | |
|---|---|---|---|
| 1 | kleine Betätigungstaste | A | Auslösebewegung |
| 2 | grosse Betätigungstaste | D | Kennlinie Ablaufventil |
| 3 | Betätigungsplatte | E | Kennlinie Betätigungskraft |
| 4 | Spülkasten | H | Betätigungsrichtung Spülvorgang |
| 5 | Befestigungsmittel | | |
| 6 | Hebel | V | Betätigungsrichtung Revision |
| 7 | Drückerstange | S | Betätigungsstrecke |
| 8 | Abdeckplatte | S1 | erste Teilstrecke |
| 9 | Schwenkachse Betätigungstaste | S2 | zweite Teilstrecke |
| | | W | Betätigungsweg des Hebels |
| 10 | Schwenkachse Hebel | | |
| 11 | Lagerungsabschnitt | | |
| 12 | Betätigungsabschnitt | | |
| 13 | erster Abschnitt | | |
| 14 | zweiter Abschnitt | | |
| 15 | Erhebung | | |
| 16 | konvexe Kontaktoberfläche | | |
| 17 | konvexe Kontaktoberfläche | | |
| 18 | Oberfläche Betätigungstasten | | |
| 19 | Oberfläche Betätigungsrahmen | | |
| 20 | Öffnung in Abdeckplatte | | |
| 21 | Federelemente | | |

## Patentansprüche

1. Betätigungsvorrichtung für ein Ablaufventil eines Spülkastens umfassend eine Betätigungsplatte (3), in welcher mindestens ein Betätigungselement (1, 2) für eine Spülauslösung gelagert ist, wobei das mindestens eine Betätigungselement (1, 2) bei der Spülauslösung über eine Betätigungsstrecke (S) von einer Ausgangsstellung in eine Endstellung bewegbar ist, wobei die Betätigungsvorrichtung weiter einen Hebel (6) zur Übertragung der Bewegung des Betätigungselementes (1, 2) auf eine Drückerstange (7) des Ablaufventils umfasst, **dadurch gekennzeichnet,**
**dass** der Hebel (6) derart ausgebildet ist, dass bei einer Betätigung des Betätigungselementes (1, 2) der Hebel (6) einen Betätigungsweg (W) in Form einer Verschwenkung zurücklegt, welcher grösser ist als die Betätigungsstrecke (S) des mindestens einen Betätigungselementes (1, 2),
wobei der Hebel (6) mit einem Lagerungsabschnitt (11) mit der Betätigungsplatte (3) schwenkbar in Verbindung steht und einem dem Lagerungsabschnitt (11) gegenüberliegend angeordneten Betätigungsabschnitt (12) auf die Drückerstange (7) wirkt und
wobei der Betätigungsabschnitt (12) einen ersten Abschnitt (13) und ein sich daran anschliessenden zweiten Abschnitt (14) aufweist, wobei der erste Abschnitt (13) mit einem Winkel (α) winklig zum zweiten Abschnitt (14) steht, so dass über eine erste Teilstrecke (S1) der Betätigungsbewegung das Betätigungselement (1, 2) mit dem ersten Abschnitt (13) in Kontakt steht, und dass über eine zweite Teilstrecke (S2) der Betätigungsbewegung das Betätigungselement (1, 2) mit dem zweiten Abschnitt (14) in Kontakt steht.

2. Betätigungsvorrichtung nach Anspruch 1, **dadurch gekennzeichnet, dass** der Hebel (6) derart ausgebildet ist, dass bei einer Betätigung des Betätigungselementes (1, 2) durch den Hebel (6) über eine erste Teilstrecke (S1) der Betätigungsstrecke (S) eine grössere Kraft übertragbar ist, als über eine zweite Teilstrecke (S2).

3. Betätigungsvorrichtung nach Anspruch 2, **dadurch gekennzeichnet, dass** der Hebel (6) derart ausgebildet ist, dass ein Kraftverlauf übertragbar ist, der im wesentlichen die Kennlinie eines Ablaufventils eines Spülkastens entspricht, wobei bei in einem ersten Schritt eine grosse Kraft (F1) erforderlich ist, um den Wasserdruck und allfällige andere Kräfte zu überwinden, so dass das Ventil von seiner geschlossenen Stellung in die offene Stellung bewegt werden kann, und wobei die Kraft absinkt, sobald sich der Ventilstössel vom Ventilsitz gelöst hat.

4. Betätigungsvorrichtung nach einem der vorhergehenden Ansprüche, **dadurch gekennzeichnet, dass** der Hebel (6) im zweiten Abschnitt (14) eine Erhebung (15) umfasst, über welche eine Kraft über die zweite Teilstrecke (S1) übertragbar ist.

5. Betätigungsvorrichtung nach einem der vorhergehenden Ansprüche, **dadurch gekennzeichnet, dass** der Hebel (6) um eine Schwenkachse (10) schwenkbar mit der Betätigungsplatte (3) in Verbindung steht.

6. Betätigungsvorrichtung nach einem der vorhergehenden Ansprüche, **dadurch gekennzeichnet, dass** das mindestens eine Betätigungselement (1, 2) um eine Schwenkachse (9) schwenkbar mit der Betätigungsplatte (3) in Verbindung steht.

7. Betätigungsvorrichtung nach einem der vorhergehenden Ansprüche, **dadurch gekennzeichnet, dass** der Hebel (6) zwischen dem mindestens einen Betätigungselement (1,2) und der Drückerstange (7) angeordnet ist.

8. Betätigungsvorrichtung nach einem der vorhergehenden Ansprüche, **dadurch gekennzeichnet, dass** zwei Betätigungselemente (1, 2) unterschiedlicher Grösse angeordnet sind.

9. Betätigungsvorrichtung nach einem der vorhergehenden Ansprüche, **dadurch gekennzeichnet, dass** die Drückerstange (7) in einer Öffnung (20) in der Betätigungsplatte (3) gelagert ist.

## Claims

1. Actuation device for a drain valve of a flushing cistern comprising an actuating plate (3), in which at least one actuating element (1, 2) for flush triggering is mounted, wherein the at least one actuating element (1, 2) is movable from a starting position into an end position over an actuating path (S) when the flushing is triggered, wherein the actuation device further comprises a lever (6) for transmitting the movement of the actuating element (1, 2) to a presser bar (7) of the drain valve, **characterized in that**
the lever (6) is configured such, that on actuation of the actuating element (1, 2) the lever (6) travels an actuating way (W) in the form of a pivoting, which is greater than the actuating path (S) of the at least one actuating element (1, 2),
wherein the lever (6) is pivotably in connection with the actuating plate (3) by a mounting section (11) and acts upon the pressing bar (7) by an actuating section (12) being arranged opposite to the mounting section (11) and
wherein the actuating section (12) comprises a first section (13) and an adjoining second section (14), wherein the first section (13) is angularly arranged to the second section (14) by an angle (α), so that the actuating element (1, 2) is in contact with the first section (13) over a first partial path (S1) of the actuating path (S), and that the actuating element (1, 2) is in contact with the second section (14) over a second partial path (S2).

2. Actuation device according to claim 1, **characterized in that** the lever (6) is configured such, that on actuation of the actuating element (1, 2) by means of the lever (6) a greater force is transferable over a first partial path (S1) of the actuating path (S) than over a second partial path (S2).

3. Actuation device according to claim 2, **characterized in that** the lever (6) is configured such, that a force path is transferable which essentially corresponds to the characteristic curve of a drain valve of a flushing cistern, wherein in a first step a great force (F1) is required in order to overcome the water pressure and possible other forces, such that the valve can be moved from its closed position into the opened position, and wherein the force drops as soon as the valve stem has detached from the valve seat.

4. Actuation device according to any one of the preceding claims, **characterized in that** the lever (6) comprises an elevation (15) in the second section (14), by means of which a force is transferable over the second partial path (S1).

5. Actuation device according to any one of the preceding claims, **characterized in that** the lever (6) is pivotably about a pivoting axis (10) in connection with the actuating plate (3).

6. Actuation device according to any one of the preceding claims, **characterized in that** the at least one actuating element (1, 2) is pivotably about a pivoting axis (9) in connection with the actuating plate (3).

7. Actuation device according to any one of the preceding claims, **characterized in that** the lever (6) is arranged between the at least one actuating device (1, 2) and the pressing bar (7).

8. Actuation device according to any one of the preceding claims, **characterized in that** two actuating elements (1, 2) of different size are arranged.

9. Actuation device according to any one of the preceding claims, **characterized in that** the pressing bar (7) is mounted in an opening (20) in the actuating plate (3).

## Revendications

1. Un dispositif d'actionnement pour une soupape de vidange d'un réservoir de chasse, comprenant une plaque d'actionnement (3), dans lequel au moins un élément d'actionnement (1, 2) est monté pour un déclenchement de rinçage, où lors du déclenchement de rinçage, l'au moins un élément d'actionnement (1, 2) est mobile sur un trajet d'actionnement (S) depuis une position de départ vers une position finale, où le dispositif d'actionnement comprend en outre un levier (6) pour transmettre le mouvement de l'élément d'actionnement (1, 2) à une barre presseur (7) de la soupape de vidange, **caractérisé en ce que**
le levier (6) est configuré de telle sorte que lors de l'actionnement de l'élément d'actionnement (1, 2), le levier (6) parcourt un chemin d'actionnement (W) sous forme de pivotement, qui est supérieur à la course d'actionnement (S) de l'au moins un élément d'actionnement (1, 2),
où le levier (6) est en liaison de manière pivotante avec la plaque d'actionnement (3) par une section de montage (11) et agit sur la barre presseur (7) par une section d'actionnement (12) étant agencée à l'opposé de la section de montage (11), et
où la section d'actionnement (12) comprend une première section (13) et une deuxième section (14) s'y raccordant, où la première section (13) est agencée angulairement à la deuxième section (14) d'un angle (α), de sorte que l'élément d'actionnement (1, 2) est en contact avec la première section (13) sur un premier trajet partiel (S1) du mouvement d'actionnement, et que l'élément d'actionnement (1, 2) est en contact avec la deuxième partie (14) sur un deuxième trajet partiel (S2) du mouvement d'actionnement.

2. Le dispositif d'actionnement selon la revendication 1, **caractérisé en ce que** le levier (6) est configuré de telle sorte que lors de l'actionnement de l'élément d'actionnement (1, 2) par le levier (6), une plus grande force peut être transférée sur un premier trajet partiel (S1) du trajet d'actionnement (S) que sur un deuxième trajet partiel (S2).

3. Le dispositif d'actionnement selon la revendication 2, **caractérisé en ce que** le levier (6) est configuré de telle sorte qu'un trajet de force est transférable qui correspond sensiblement à la courbe caractéristique d'une soupape de vidange d'un réservoir de chasse, où dans une première étape, une grande force (F1) est nécessaire pour surmonter la pression d'eau et éventuellement d'autres forces, de telle sorte que la soupape peut être déplacée de sa position fermée à la position ouverte, et où la force diminue dès que la tige de soupape s'est détachée du siège de soupape.

4. Le dispositif d'actionnement selon l'une quelconque des revendications précédentes, **caractérisé en ce que** le levier (6) comprend une élévation (15) dans la deuxième section (14), au moyen de laquelle une force peut être transféré sur le deuxième trajet partiel (S1).

5. Le dispositif d'actionnement selon l'une quelconque des revendications précédentes, **caractérisé en ce que** le levier (6) est en liaison de manière pivotante avec la plaque d'actionnement (3) autour d'un axe de pivotement (10).

6. Le dispositif d'actionnement selon l'une quelconque des revendications précédentes, **caractérisé en ce que** l'au moins un élément d'actionnement (1, 2) est en liaison de manière pivotante avec la plaque d'actionnement (3) autour d'un axe de pivotement (9).

7. Le dispositif d'actionnement selon l'une quelconque des revendications précédentes, **caractérisé en ce que** le levier (6) est disposé entre l'au moins un élément d'actionnement (1, 2) et la barre presseur (7).

8. Le dispositif d'actionnement selon l'une quelconque des revendications précédentes, **caractérisé en ce que** deux éléments d'actionnement (1, 2) de taille différente sont disposées.

9. Le Dispositif d'actionnement selon l'une quelconque des revendications précédentes, **caractérisé en ce que** la barre presseur (7) est monté dans une ouverture (20) dans la plaque d'actionnement (3).
